# DEMANDE DE BREVET EUROPEEN

(11) **EP 0 179 499 A2**
(43) Date de publication de la demande: **30.04.1986**
(21) Numéro de dépôt: 85200832.5
(22) Date de dépôt: 23.05.1985
(51) Int. Cl.: G09F 7/00, G09F 23/00

(54) **Panneau publicitaire amovible pour conteneurs et moyens de transport assimilés**

(30) Priorité: 24.10.1984 BE 2060524
(71) Demandeur: Heselmans, Arthur, B-2228 Ranst (BE)
(72) Inventeur: Heselmans, Arthur, B-2228 Ranst (BE)
(74) Mandataire: Donné, Eddy

(57) **Abrégé**

Panneau publicitaire amovible pour conteneurs de transport, caractérisé en ce qu'il se compose essentiellement d'un dispositif enrouleur (1) et d'un écran (2) enroulable autour de ce dernier, ledit dispositif enrouleur (1) et le côté libre de l'écran (2) étant pourvus d'éléments de fixation (4-5) qui permettent l'accrochage du panneau publicitaire à une paroi.

## Description

La présente invention concerne un panneau publicitaire amovible pour conteneurs et moyens de transport assimilés, et plus spécialement un panneau souple, de la qualité d'une toile, pouvant se fixer aisément à la paroi de n'importe quel moyen de transport, telle que la paroi d'un conteneur, la paroi latérale de la benne d'un camion, la paroi latérale d'un wagon de chemin de fer, etc...

Il s'agit en particulier d'un panneau publicitaire s'enroulant autour d'un dispositif enrouleur, lequel se fixe horizontalement au type de paroi précité, permet de dérouler l'écran le long de celle-ci et de l'y accrocher.

Dans une forme particulière et préférée de réalisation, ce panneau publicitaire enroulable est optimisé pour être apposé à l'arrière de conteneurs de transport, les éléments de fixation du panneau publicitaire pouvant prendre prise dans les trous d'arrimage du conteneur, de type "twist lock".

On connaît déjà d'une demande précédente de l'inventeur un modèle de panneau publicitaire amovible pour conteneurs et moyens de transports assimilés, essentiellement constitué d'un cadre sur lequel est tendu un écran.

Ce type de panneau publicitaire présente toutefois le désavantage de son encombrement et de sa difficulté de transport, qui pose surtout un problème lorsque, après avoir détaché sa remorque et le conteneur placé dessus, le chauffeur doit emporter le panneau publicitaire dans son tracteur.

De même, on connaît de la même demande un autre type de panneau publicitaire constitué d'un écran posé entre deux montants verticaux qui se fixent au conteneur.

Bien que le modèle de panneau publicitaire de la demande précitée soit très efficace, il n'est pas idéalement pratique: il faut, par exemple, une bonne dose de dextérité pour enrouler l'écran le long du montant vertical.

La présente invention prévoit notamment, elle aussi, un panneau publicitaire enroulable s'enroulant et se déroulant très facilement, automatiquement ou non, autour d'un dispositif enrouleur placé horizontalement. Ce type de construction offre l'avantage, d'une part, que ledit panneau publicitaire roulé s'emporte aisément dans la cabine d'un tracteur et, d'autre part, que la mise en place du panneau ne requiert guère d'habileté. Outre. les atouts techniques énoncés, ce type de panneau publicitaire- enroulable conserve tous les avantages publicitaires propres à un écran fixé sur un cadre.

Le panneau publicitaire amovible et enroulable de la présente invention, qui, parmi ses atouts, présente les avantages précités, se compose essentiellement d'un dispositif enrouleur (1) et d'un écran (2) enroulable autour de ce dernier, ledit élément enrouleur (1) et le côté libre de l'écran (3) étant pourvus d'éléments de fixation (4-5) qui permettent l'accrochage du panneau publicitaire à une paroi.

Dans les formes préférées de réalisation, le déroulement s'effectue dans le sens opposé à celui d'une traction d'enroulement, de sorte que, lors de son décrochage, le panneau publicitaire s'enroule automatiquement sur son support.

Dans une variante, la construction comprend deux dispositifs enrouleurs ou dérouleurs et permet l'application de plusieurs publicités sur l'écran qu'il suffit de dérouler plus ou moins loin pour obtenir, au choix, l'affichage de l'une ou de l'autre publicité.

Avec ce modèle, il est éventuellement possible de faire alterner automatiquement les publicités affichées après écoulement d'un délai déterminé, en équipant par exemple les dispositifs enrouleurs ou dérouleurs d'au moins un petit moteur électrique, éventuellement commandé par un compteur.

Afin de mieux faire ressortir les caractéristiques de la présente invention, la partie ci-dessous décrit à titre purement indicatif et non restrictif quelques formes préférées de réalisation d'un panneau publicitaire amovible et enroulable pour conteneurs, selon la présente invention, en faisant référence aux schémas annexés, dont:
la figure 1 est une vue en perspective d'un panneau publicitaire enroulable selon la présente invention, fixé à la face postérieure d'un conteneur;
la figure 2 représente un panneau publicitaire enroulable selon la présente invention, caractérisé en ce qu'un magasin cylindrique est fixé à la base de la face postérieure du conteneur;
la figure 3 représente un panneau publicitaire enroulable selon la présente invention, caractérisé en ce que le magasin cylindrique est fixé au sommet de la face postérieure du conteneur;
la figure 4 illustre une variante de la figure 3;
la figure 5 représente un élément de fixation de l'écran.

Comme illustré sur les schémas, le panneau publicitaire enroulable et amovible se compose principalement d'un dispositif enrouleur 1 et d'un écran 2 enroulable en forme de cylindre 3, le dispositif enrouleur 1 et le côté libre de l'écran 2 étant pourvus d'éléments de fixation, 4 et 5 respectivement.

Le dispositif enrouleur 1, autour duquel l'écran 2 s'enroule en forme de cylindre 3, se compose d'un axe 6 et des éléments de fixation 4, dans lesquels ledit axe 6 est maintenu de façon à tourner librement. Dans leur forme la plus simple, ces éléments de fixation 4 sont constitués de brides rectangulaires 7 associables aux trous d'arrimage 8 du conteneur, de type "twist lock", les brides s'introduisant dans les trous d'arrimage 8 situés sur la face postérieure du conteneur, et s'y fixant à l'aide de boulons à ailettes 9 lesquels se vissent sur les brides 7 par les trous d'arrimage 8 qui se trouvent sur la face latérale 10 du conteneur.

Le dispositif enrouleur 1 peut être constitué de matériaux divers mais, de préférence, de matériaux légers comme l'aluminium ou le plastique.

L'écran 2 est composé d'un matériau flexible enroulable, soit un matériau de synthèse comme le nylon, le plastique, ..., soit une fibre naturelle non plastifiée, soit encore tout autre matériau adapté à cet usage. Il va sans dire que la publicité peut être appliquée sur l'écran selon différents procédés, comme la peinture, l'impression, la pose d'affiches, etc...

L'écran 2 est fixé, d'un côté, à l'axe 6 du dispositif enrouleur 1 et pourvu, de son côté libre, d'une latte 11, munie à son tour des éléments de fixation 5, essentiellement composés de crochets 12, qui s'accrochent aux trous d'arrimage 8 supérieurs. La latte 11 est pourvue, en son milieu, d'une saillie 13 dans laquelle un oeillet a été aménagé, ou de tout autre dispositif permettant d'accrocher la latte 11 au sommet d'une perche 15, dont la broche 16 peut, par exemple, pénétrer dans l'oeillet 14.

La mise en place du panneau publicitaire enroulable, selon l'exécution de la figure 1, s'effectue de la façon suivante.

Dans une première phase, le panneau publicitaire se fixe, en état roulé, aux trous d'arrimage inférieurs 8, à l'aide des brides 7 et des boulons à ailettes 9. Ensuite, l'oeillet 14 de la latte 11 s'enchâsse sur la broche 16 de la perche 15. On peut alors facilement dérouler l'écran 2 en poussant verticalement vers le haut la perche 15 au sommet de laquelle est enchâssée la latte 11, après quoi le panneau publicitaire s'attache au sommet de la paroi par l'introduction des crochets 12 dans les trous d'arrimage 8 supérieurs du conteneur.

. de toute évidence préférable que l'écran 2 soit muni de parties élastiques, non illustrées sur les schémas, assurant la tension permanente de l'écran et, partant, l'obtention d'un surface plane et égale. Ces parties élastiques présentent l'avantage complémentaire que les crochets 12 restent bien accrochés dans les trous d'arrimage correspondants, même lorsque le conteneur est soumis durant le transport à des secousses violentes.

La figure 2 illustre une variante de l'exécution de la figure caractérisée en ce que le dispositif enrouleur 1 est encastré dans un magasin cylindrique 17, qui se fixe, par exemple, à l'aide de crochets 18 aux trous d'arrimage 8 de la face postérieure du conteneur.

Ce type de magasin cylindrique 17 présente l'avantage que, lorsqu'il est roulé, l'écran 2 est efficacement protégé contre tout dommage. Il offre comme autre avantage la possibilité d'incorporer un mécanisme, qui - comme dans le cas des écrans de projection - commande l'enroulement automatique du côté libre de l'écran dans le magasin cylindrique 17, lors de son décrochage.

Il est clair que ce type de magasin cylindrique 17 peut avoir diverses formes et qu'il doit être exécuté, de préférence, en matière plastique ou en métal léger.

La figure 3 présente une autre variante possible d'un panneau publicitaire enroulable et amovible selon la présente invention, caractérisée en ce que le magasin cylindrique 17 précité est fixé au sommet de la face postérieure du conteneur et en ce que l'écran 2, qui sert de support à la publicité, se déroule vers le bas. Les éléments de fixation 4 sont dans ce cas-ci constitués de crochets 19 faisant partie intégrante du magasin cylindrique 17, tandis que les éléments de fixation 5 situés du côté libre de l'écran 2 peuvent être de n'importe quel type.

Le magasin cylindrique 17 de la figure 3 doit être de préférence muni des accessoires nécessaires pour le soulever et le mettre en place à l'aide d'une perche. Etant donné que ces manipulations requièrent une certaine dextérité, il est préférable d'avoir recours à un magasin cylindrique 17 dont la fixation s'effectue simplement, comme illustré par exemple à la figure 4. Selon cette technique, la fixation du magasin cylindrique 17 se compose de deux crochets 20-21 de forme différente, permettant, dans un premier temps, l'introduction du crochet 20 dans l'un des trous d'arrimage 8 lorsque le magasin cylindrique est tenu en position verticale et, ensuite, très simplement, la mise en place horizontale du magasin cylindrique 17 à l'aide du crochet 21 et par l'intermédiaire d'une perche.

Il est de tout évidence possible, sans sortir du cadre de la présente invention, de mettre en oeuvre divers moyens pour fixer le côté libre de l'écran 2 à la paroi du conteneur ou de tout autre moyen de transport assimilé.

Ainsi, cette fixation peut être réalisée - comme l'illustre la figure 5 - par un tenon courbé 22 pivotant sur 90° entre une position verticale et une position de repos horizontale, de façon à ce qu'une poignée 23 permette de faire pivoter ledit tenon dans le sens opposé à celui de la traction d'un ressort 24 et entraîne donc, par un simple mouvement, l'accrochage du tenon 22 derrière l'un des trous d'arrimage de type "twist lock" 8.

Ce mécanisme est bien entendu prévu aux deux extrémités de la latte 11.

Dans une variante, non illustrée sur les schémas, le panneau publicitaire est pourvu de deux magasins cylindriques 17, dont l'un se fixe au sommet et l'autre à la base d'une paroi, l'écran 2 se déployant entre les deux. Ce montage permet d'avoir recours à un écran enroulable de grande longueur sur lequel figurent plusieurs publicités et d'alterner l'affichage, au choix, par simple rotation.

Il est d'ailleurs possible d'automatiser cette dernière variante en encastrant dans l'un des deux magasins cylindriques 17 un petit moteur électrique connecté à un compteur ou à un circuit synchronisateur et assurant après un intervalle de temps déterminé le remplacement d'une publicité par une autre.

Il existe encore une autre variante, qui met en oeuvre un panneau publicitaire éclairé. L'écran 2 de cette version est constitué d'un tissu transparent imprimé, derrière lequel se trouve une source lumineuse.

Il va de soi que ce type de panneau publicitaire accepte divers types de fixation, qui ne doivent pas nécessairement utiliser les trous d'arrimage de type "twist lock" 8.

La présente invention ne se limite nullement aux exécutions décrites à titre indicatif et illustrées par les schémas annexés; le type présenté de panneau publicitaire enroulable et amovible pour conteneurs et ses composants peuvent être exécutés en formes et dimensions diverses sans pour autant sortir du cadre de la présente invention.

## Revendications

1. Panneau publicitaire amovible pour conteneur, caractérisé en ce qu'il se compose essentiellement d'un dispositif enrouleur (1) et d'un écran (2) enroulable autour de ce dernier, ledit dispositif enrouleur (1) et le côté libre de l'écran (2) étant pourvus d'éléments de fixation (4-5) qui permettent l'accrochage du panneau publicitaire à une paroi.

2. Panneau publicitaire amovible pour conteneur, selon la revendication 1, caractérisé en ce que ledit dispositif enrouleur (1) se fixe au sommet de la face postérieure d'un conteneur et en ce que l'écran (2) se déroule vers le bas.

3. Panneau publicitaire amovible pour conteneur, selon la revendication 1, caractérisé en ce que ledit dispositif enrouleur (1) se fixe à la base de la face postérieure d'un conteneur et en ce que l'écran (2) se déroule vers le haut où il s'attache aux trous d'arrimage de type "twist lock" (8).

4. Panneau publicitaire amovible pour conteneur, selon la revendication 1, caractérisé en ce qu'il se compose de deux dispositifs enrouleurs (1), dont l'un se fixe au sommet et l'autre à la base de la paroi du conteneur, en ce que l'écran (2) est installé entre ces deux dispositifs enrouleurs (1) de façon à se dérouler librement et en ce qu'il permet dès lors l'affichage de plusieurs publicités.

5. Panneau publicitaire amovible pour conteneur, selon l'une des revendications précédentes, caractérisé en ce que ledit dispositif enrouleur (1) se compose d'un axe rotatif (6), auquel est fixé l'écran (2).

6. Panneau publicitaire amovible pour conteneur, selon l'une des revendications précédentes, caractérisé en ce que ledit écran (2) est pourvu au bord de son côté libre d'une latte (11), munie en ses extrémités de crochets d'arrimage (12).

7. Panneau publicitaire amovible pour conteneur, selon l'une des revendications précédentes, caractérisé en ce que ladite latte (11) est dotée des accessoires (13-14) nécessaires au déroulement de l'écran à l'aide d'une perche (15).

8. Panneau publicitaire amovible pour conteneur, selon l'une des revendications précédentes, caractérisé en ce que ledit dispositif enrouleur (1) est encastré dans un magasin cylindrique (17).

9. Panneau publicitaire amovible pour conteneur, selon l'une des revendications précédentes, caractérisé en ce que lesdits dispositifs enrouleurs (4-5) sont associables aux trous d'arrimage de type "twist lock" (8).

10. Panneau publicitaire amovible pour conteneur, selon l'une des revendications précédentes, caractérisé en ce que ledit dispositif enrouleur (1) est pourvu de brides (7) qui s'attachent aux trous d'arrimage de type "twist lock" (8) par des boulons à ailettes (9).
